# EUROPÄISCHE PATENTSCHRIFT

(11) **EP 0 681 526 B1**
(45) Veröffentlichungstag und Bekanntmachung des Hinweises auf die Patenterteilung: **09.10.1996**
(21) Anmeldenummer: 94905023.1
(22) Anmeldetag: 10.01.1994
(51) Int. Cl.: B41F 17/00, B41F 1/40, B05C 3/20

(54) **TAMPONDRUCKVERFAHREN**
PRINTING PROCESS USING STAMP
PROCEDE D'IMPRESSION AVEC UN TAMPON

(30) Priorität: 29.01.1993 DE 4302445
(43) Veröffentlichungstag der Anmeldung: 15.11.1995
(73) Patentinhaber: LTS LOHMANN Therapie-Systeme GmbH, 56567 Neuwied (DE)
(72) Erfinder: HOFFMANN, Hans-Rainer, D-56566 Neuwied (DE); ASMUSSEN, Bodo, D-22949 Ammersbek (DE); SCHUMANN, Klaus, D-56567 Neuwied (DE); MÜLLER, Walter, D-56565 Neuwied (DE)
(74) Vertreter: Flaccus, Rolf-Dieter, Dr.
(86) Internationale Anmeldenummer: EP9400051
(87) Internationale Veröffentlichungsnummer: WO9416894

(56) Entgegenhaltungen:
- DE-A- 3 034 931
- DE-B- 1 096 374
- GB-A- 716 966
- GB-A- 736 963
- GB-A- 1 176 321
- US-A- 1 759 476

## Beschreibung

Die Erfindung betrifft ein Tampondruckverfahren unter Verwendung einer an ihrer Oberfläche wenigstens eine Druckform aufweisenden Druckplatte, wobei die Druckform jeweils in zeitlichen Intervallen mit Druckmedium befüllt und das Druckmedium anschließend mit Hilfe eines Tampons von der Druckform auf einen Träger übertragen wird.

Tampondruckverfahren als spezielle Art eines Tiefdruckverfahrens sind schon länger bekannt. Dabei ist das Druckbild als Negativ in der Druckform einer Druckplatte vertieft, eingeätzt oder eingraviert. Das Negativ kann auch durch Elektroerosion in der Druckplatte hergestellt werden. Ein meist auf Silikonkautschuk-Basis gestalteter Übertragungskörper, der sog. Tampon, nimmt das Druckmedium, welches nach einem Rakelvorgang in Vertiefungen der Druckform verblieben ist auf, und überträgt das Druckbild auf den zu beschriftenden bzw. zu dekorierenden Träger bzw. Gegenstand. Eine derartige Tampondruckvorrichtung ist beispielsweise in der DE-OS 19 39 437 beschrieben.

Die bekannte Technik der Tampondruckverfahren weist jedoch einige Mängel auf, die im wesentlichen mit der Dosiergenauigkeit des Druckmediums bei der Befüllung der Druckform z.B. mit Hilfe eines Dosiertopfes von oben zusammenhängen. Diese Dosiergenauigkeit hat aber gerade in jüngster Zeit an Bedeutung gewonnen, wenn gemäß der DE-OS 37 27 232 das Tampondruckverfahren zur Dosierung von Arzneimittelwirkstoffen herangezogen wird.
Als Mängel haben sich herausgestellt:
- Nachtropfen des zum Auftragen von Dosiermedium verwendeten Dosiertopfes bei dessen Relativbewegung zur Druckform,
- unerwünschte Temperaturveränderungen des Druckmediums bei der Relativbewegung zwischen Dosiertopf und Dosierform bzw. Druckplatte, und
- unerwünschte Lufteinschlüsse beim Kontakt der entleerten Druckform mit dem Dosiertopf,
- Zeitverluste infolge der Relativbewegungen des Dosiertopfes zur Druckplatte.

Der Erfindung liegt die Aufgabe zugrunde, durch Verbesserung der bisherigen Tampondruckverfahren die vorgenannten Nachteile, technischen Grenzen und Schwierigkeiten zu überwinden und ein Tampondruckverfahren anzugeben, durch welches mit hoher Genauigkeit insbesondere bei der Dosierung von Arzneimittelwirkstoffen sowie mit erhöhter Produktionsgeschwindigkeit mit hoher Präzision gearbeitet werden kann.

Zur Lösung der Aufgabe wird bei einem Tampondruckverfahren der im Oberbegriff von Anspruch 1 genannten Art mit der Erfindung vorgeschlagen, daß die Befüllung der Druckform mit Druckmedium von der Bodenseite der Druckform her unter Verwendung von die Druckform mit einem Speicher des Druckmediums verbindenden und die Druckplatte von unten her durchsetzenden Zufuhrkanälen vorgenommen wird.
Mit Vorteil durchströmt dabei das Druckmedium die Druckplatte von unten her durchsetzende Zufuhrkanäle und tritt unmittelbar im Boden der Druckform aus. Hierfür sind die Kanäle an entsprechend vielen Stellen geometrisch sinnvoll über das Bodenareal der Druckform verteilt angeordnet und ausgestaltet, wobei runde, eckige oder schlitz- oder siebartige Mündungsformen für eine gleichmäßige Verteilung des Druckmediums auf dem Boden der Druckform sorgen. Der Befüllungsvorgang wird durch Einwirkung eines intermittierenden Druckes auf das Druckmedium gesteuert, wobei die Dosierung der in die Druckform einzutragenden Menge von Druckmedium durch die Länge der Phase des Förderdruckes und/oder die Höhe des Förderdruckes gesteuert wird.

Eine weitere Möglichkeit besteht darin, das Druckmedium mittels einer Volumendosiereinheit, etwa einer Kolben- oder Schlauchpumpe, in die Druckform zu fördern. Der Vorteil dieser Variante besteht darin, daß die Befüllung der Druckform weitgehend unabhängig von der Viskosität des Druckmediums ist.

Vorteilhaft wird das Druckmedium vor Eintritt in die Zufuhrkanäle zur Druckvergleichmäßigung durch einen Sammelraum hindurchgeführt und aus diesem in die einzelnen Zufuhrkanäle eingeführt. Dabei kann es zweckmäßig sein, daß zum Aufbau unterschiedlicher Strömungswiderstände beim Durchtritt von Druckmedium durch die einzelnen Kanäle diese mit unterschiedlichen Strömungsquerschnitten und/oder Längenabmessungen ausgebildet werden. Weiterhin kann mit Vorteil bei dem neuen Tampondruckverfahren die Befüllung der Druckform mit Druckmedium bei von Raumtemperatur abweichender und vorzugsweise erhöhter Temperatur vorgenommen werden. Durch Temperierelemente in der Druckplatte und/oder an der Vorkammer lassen sich für den Befüllungsvorgang gewünschte Temperaturniveaus einstellen. Anlaß dazu kann spielsweise die Notwendigkeit der Beeinflussung der Viskosität des Druckmediums sein.
Ein sehr vorteilhaftes Tampondruckverfahren, wobei die Druckform in zeitlich wiederholten Intervallen einer Folge von Arbeitszyklen jeweils mit Druckmedium befüllt wird, ergibt sich mit der Erfindung dadurch, daß der Träger in Form eines Bandes unter Spannung intermittierend und in geringem Abstand über die Druckform geführt und dabei während der Phase der Befüllung der Druckform jeweils um einen Rasterabstand gefördert und sodann für die Dauer eines Druckvorganges angehalten und durch einen Tampon gegen die Druckform zur Anlage gebracht wird, worauf der Tampon angehoben, das Band von der Druckform abgehoben, um einen Rasterabstand weitergefördert und währenddessen die Druckform für den folgenden Arbeitszyklus mit Druckmedium von unter her befüllt wird. Auf diese Weise bleibt der Tampon frei von Druckmedium und sauber, so daß ein Verschmieren des Druckbildes vollständig vermieden wird. Das gesamte Bewegungsspiel bei diesem Tampondruckverfahren betrifft die Förderung des Trägerbandes und einen reinen Aufwärts- und Abwärtshub des Tampons sowie die Zuführung des Druckmediums von unten her, welche beispielsweise durch einen Verdrängungsförderer ähnlich einer Kraftstoffeinspritzpumpe bewerkstelligt werden kann. Zum Abheben des Bandes vom Druckbild zugleich mit dem Anheben des Tampons kann beispielsweise ein Luftstrahl verwendet werden.

Die Erfindung wird in Zeichnungen in beispielhaften Ausführungsformen gezeigt, wobei aus diesen weitere Einzelheiten und Vorteile entnehmbar sind. Es zeigen:
Figur 1: Im Querschnitt eine Druckform mit Sammelraum zur Befüllung von unten mittels Zufuhrkanälen;
Figur 2: Einen Querschnitt durch den Boden einer anderen Druckform;
Figur 3: In Draufsicht eine Druckform mit auf deren Boden in geometrischer Verteilung angeordneten Kanalmündungen;
Figur 4: Eine Draufsicht auf eine andere Druckform mit siebartig gestaltetem Bodenbereich;
Figur 5: Im Querschnitt eine Druckform mit Temperiereinrichtungen;
Figur 6: Einen rein schematischen Stammbaum eines Druckverfahrens nach der Erfindung.

Figur 1 zeigt eine Druckform 1, die in einer Druckplatte 2 eingearbeitet ist, wobei Zufuhrkanäle 9, die im Boden der Druckform 1 ausmünden, mit einem Sammelraum 7 verbunden sind. Dieser Sammelraum 7 dient zur Vergleichmäßigung des Förderdruckes für das aus einem nicht gezeigten Druckmittelspeicher durch die Zufuhrleitung 15 unter Druck geförderte Druckmedium. Es ist ersichtlich, daß durch die Zufuhr des Druckmediums von unten her aus der Leitung 15 über den Sammelraum 7 und durch die Vielzahl von Kanälen 9 die Druckform 1 mit großem Vorteil von der Unterseite her mit Druckmedium befüllt wird. Dabei durchsetzen die Kanäle 9 die Druckplatte 2.
Figur 2 zeigt eine andere Ausgestaltung der Zufuhrkanäle 9 mit Verästelungen 10, einem Sammelraum 7 und Mündungsbereichen 14 im Boden der Druckform 1. Die Kanäle 9 können beispielsweise Kanülen sehr kleinen Durchmessers sein und zweckmäßig als Siebplatte 4 ausmünden, wobei dann das Druckmedium durch die Vielzahl von Poren 4 gleichmäßig über die Fläche der Druckform verteilt wird, wie dies in der Draufsicht der Figur 4 gezeigt ist.
Die Draufsicht auf einen Teil der Druckplatte 2 mit einer Druckform 1 in der Figur 3 zeigt eine Vielzahl geometrisch über die Fläche der Druckform 1 verteilter Ausmündungen 5 einzelner Kanäle 9 im Boden bzw. im Mündungsbereich der Kanäle 9 im Boden der Druckform 1.
Figur 5 zeigt einen Querschnitt durch einen Teil einer Druckplatte 2, die einen mit Durchlässen versehenen Boden der Druckform 1 aufweist, welche über einen Sammelraum 7 von unten mit Druckmedium befüllbar ist. Das den Sammelraum 7 bildende Vorsatzstück 16 ist mittels einer Dichtung 11 sowie Verschraubungen 17 mit der Druckplatte 2 verbunden. In der Druckplatte 2 sind Temperierelemente 12 und 13 angebracht, mit deren Hilfe eine Thermostatisierung der Druckplatte ermöglicht wird.

Mit dem erfindungsgemäßen Verfahren wird mit großem Vorteil der bisher beim Befüllen der Druckform von oben her erforderliche Abrakelvorgang einschließlich der damit verbundenen Nachteile vermieden. Die Dosierung des Druckmediums - insbesondere bei wirkstoffhaltigem Medium - kann mit höchster Präzision vorgenommen werden, wobei darüber hinaus infolge signifikant verkürzter Taktzeiten eine wesentliche Erhöhung der Produktivität und damit Verringerung der Produktionskosten erreichbar ist. Derart kurze Taktzeiten, wie sie nunmehr mit der Erfindung möglich werden, waren bisher aufgrund der erforderlichen mechanischen Arbeitsbewegung der Vorrichtungsteile nicht erreichbar.
Mit Vorteil ist das Verfahren bei Übertragungsvorgängen anwendbar, bei welchen fließfähige Medien mittels taktweise definierter Dosierung aus einem Vorratsbehälter auf ein Substrat als Träger übertragen werden sollen.

Ein mit Hilfe der Erfindung mögliches, sehr zweckmäßiges Druckverfahren ist rein schematisch im Stammbaum der Figur 6 dargestellt. Dabei wird ein Träger 20 mit einem Medium bedruckt, das aus einem nicht gezeigten Speicher mit einer ebenfalls nicht gezeigten geometrischen Druckfördervorrichtung durch die Druckleitung 15 über den Sammelraum 7 in der in den Figuren 1 bis 5 gezeigten Art in die Druckform 1 der Druckplatte 2 eingebracht wird. Der Träger 20 wird dabei in Form eines Bandes unter Spannung aus einer Vorratsrolle 21 abgewickelt und intermittierend in geringem Abstand über die Druckform 1 geführt und dabei während der Phase der Befüllung der Druckform 1 jeweils um einen Rasterabstand gefördert. Unterhalb des Tampons 22, der beim Fördervorgang angehoben ist, wird das Band 20 sodann für die Dauer eines Druckvorganges angehalten und durch den Tampon 22 gegen die Druckform unter Druckeinwirkung zur Anlage gebracht. Dabei wird dann das Druckbild von der Druckform 1 auf den Träger 20 übertragen bzw. aufgedruckt. Unmittelbar danach wird der Tampon 22 angehoben, das Band von der Druckform 1 abgehoben und um einen Rasterabstand weitergefördert. Währenddessen wird die Druckform 1 für den folgenden Druckvorgang mit Druckmedium von unten her befüllt. Das Abheben des bedruckten Bandes 20 von der Druckform 1 kann beispielsweise mit Hilfe von Blasdüsen 23 erfolgen. Nunmehr befinden sich auf der Unterseite des gespannten Bandes Druckbilder 24, die getrocknet werden müssen. Zu diesem Zweck kann sich im Abstand von der Druckstation eine Trockenstation 25 befinden, in welcher mit bekannten Mitteln, beispielsweise in einem Heißlufttunnel, das frische Druckbild getrocknet wird. Anschließend kann der bedruckte Träger auf eine Aufwickeltrommel 26 aufgewickelt werden. Anstelle der Aufwickeltrommel können aber auch Vorrichtungen zur Konfektionierung vorgesehen sein.

Die Erfindung ist nicht ausschließlich auf die in den Beispielen gezeigten Ausführungsformen begrenzt, es können beispielsweise Ausgestaltungen der Vorrichtungen zum Vielfachdruck vorgesehen sein, Druckformen können durch Ätzung, Gravierung, Elektroerosion hergestellt sein und die Zufuhrkanäle am Grunde einer Druckform 1 können in beliebiger Verteilung angeordnet sein. Mit dem neuen Druckverfahren nach der Erfindung eröffnen sich neue und wirtschaftliche Wege zur exakten Dosierung insbesondere von Arzneimittelwirkstoffen mit äußerst wirtschaftlichen Mitteln und Arbeitsverfahren. Insofern stellt die Erfindung eine optimale Lösung der eingangs gestellten Aufgabe dar.

## Patentansprüche

1. Tampondruckverfahren unter Verwendung einer an ihrer Oberfläche wenigstens eine Druckform aufweisenden Druckplatte, wobei die Druckform jeweils in zeitlichen Intervallen mit Druckmedium befüllt und das Druckmedium anschließend auf einen Träger übertragen wird, dadurch gekennzeichnet, daß die Befüllung der Druckform mit Druckmedium von der Bodenseite der Druckform her unter Verwendung von die Druckform mit einem Speicher des Druckmediums verbindenden Zufuhrkanälen vorgenommen wird.

2. Tampondruckverfahren nach Anspruch 1, dadurch gekennzeichnet, daß die Kanäle zumindest im Bereich ihres Austritts am Boden der Druckform runde, eckige, z.B. Schlitz- oder siebförmige Querschnittsformen aufweisen.

3. Tampondruckverfahren nach Anspruch 1 oder 2, dadurch gekennzeichnet, daß die Förderung des Druckmediums durch die Kanäle durch Einwirkenlassen von intermittierendem Druck auf das Druckmedium vorgenommen wird.

4. Tampondruckverfahren nach einem oder mehreren der Ansprüche 1 bis 3, dadurch gekennzeichnet, daß die Dosierung der in die Druckform einzutragenden Menge von Druckmedium durch die Länge der Phase des Förderungsdruckes und/oder die Höhe des Förderdruckes gesteuert wird.

5. Verfahren nach Anspruch 4, dadurch gekennzeichnet, daß die Befüllung der Druckform mittels einer Volumendosiereinheit erfolgt.

6. Tampondruckverfahren nach einem oder mehreren der Ansprüche 1 bis 5, dadurch gekennzeichnet, daß das Druckmedium vor Eintritt in die Zufuhrkanäle zur Druckvergleichmäßigung durch einen Sammelraum hindurchgeführt und aus diesem in die einzelnen Zufuhrkanäle eingeführt wird.

7. Tampondruckverfahren nach einem oder mehreren der Ansprüche 1 bis 6, dadurch gekennzeichnet, daß zum Aufbau unterschiedlicher Strömungswiderstände beim Durchtritt von Druckmedium durch die einzelnen Kanäle diese mit unterschiedlichen Strömungsquerschnitten und/oder Längenabmessungen ausgebildet werden.

8. Tampondruckverfahren nach einem oder mehreren der Ansprüche 1 bis 7, dadurch gekennzeichnet, daß die Befüllung der Druckform mit Druckmedium bei von Raumtemperatur abweichender und vorzugsweise erhöhter Temperatur vorgenommen wird.

9. Tampondruckverfahren nach einem oder mehreren der Ansprüche 1 bis 8, wobei die Druckform in zeitlich wiederholten Intervallen einer Folge von Arbeitszyklen jeweils mit Druckmedium befüllt wird, dadurch gekennzeichnet, daß der Träger in Form eines Bandes unter Spannung intermittierend und in geringem Abstand über die Druckform geführt und dabei während der Phase der Befüllung der Druckform jeweils um einen Rasterabstand gefördert und sodann für die Dauer eines Druckvorganges angehalten und durch einen Tampon gegen die Druckform zur Anlage gebracht wird, worauf der Tampon angehoben, das Band von der Druckform abgehoben, um einen Rasterabstand weitergefördert und währenddessen die Druckform für den folgenden Druckvorgang mit Druckmedium von unten her befüllt wird.

## Claims

1. A tampon printing process using a printing plate provided with at least one printing form at its surface, the printing form being filled with printing medium at time intervals and the printing medium being subsequently transferred to a support, characterized in that the filling of the printing form with printing medium is effected from the bottom of the printing form by means of feed channels connecting the printing form with a storage vessel of the printing medium.

2. The tampon printing process according to claim 1 characterized in that the channels have round, square, e.g., slot or sieve-like cross sections, at least in their outlet region in the bottom of the printing form.

3. The tampon printing process according to claim 1 or 2 characterized in that the transport of the printing medium through the channels is effected by allowing an intermittent pressure to act on the printing medium.

4. The tampon printing process according to one or several of claims 1 to 3 characterized in that metering the amount of printing medium to be fed into the printing form is controlled by the duration of the feed pressure phase and/or by the intensity of the feed pressure.

5. The tampon printing process according to claim 4 characterized in that the filling of the printing form is effected by a volumetric metering unit.

6. The tampon printing process according to one or several of claims 1 to 5 characterized in that the printing medium, prior to entering the feeding channels, is passed through a collecting chamber to even out the pressure and is fed from said collecting chamber into the individual feed channels.

7. The tampon printing process according to one or several of claims 1 to 6 characterized in that the individual channels are formed with different flow areas and/or extensions in order to create different flow resistances during the passage of printing medium through said channels.

8. The tampon printing process according to one or several of claims 1 to 7 characterized in that the filling of the printing form with printing medium is effected at a temperature different from room temperature, preferably at an elevated temperature.

9. The tampon printing process according to one or several of claims 1 to 8 whereby the printing form is filled with printing medium at repeated time intervals within a sequence of operating cycles, characterized in that the support in the form of a tape is passed intermittently over the printing form under tension and at a small distance, is transported by one grid distance during each phase of filling the printing form, then stopped for the duration of one print operation and brought into contact with the printing form by means of a tampon, whereupon the tampon is lifted, the tape taken off the printing form and transported by one grid distance and in the meantime the printing form is filled with printing medium for the subsequent print operation from below.

## Revendications

1. Procédé d'impression au tampon utilisant une plaque d'impression présentant à sa surface au moins un cliché d'impression, le cliché d'impression étant chaque fois rempli de fluide d'impression à intervalles dans le temps, et le fluide d'impression étant ensuite transféré sur un support, caractérisé en ce que le remplissage du cliché d'impression par le fluide d'impression est effectué par le côté du fond du cliché d'impression, en utilisant des canaux d'amenée reliant le cliché d'impression à une réserve de fluide d'impression.

2. Procédé d'impression au tampon selon la revendication 1, caractérisé en ce qu'au moins dans la région de leur sortie située sur le fond du cliché d'impression, les canaux présentent une section transversale ronde, polygonale, par exemple en forme de fentes ou de tamis.

3. Procédé d'impression au tampon selon la revendication 1 ou 2, caractérisé en ce que le refoulement du fluide d'impression à travers les canaux est effectué en faisant agir de manière intermittente une pression sur le fluide d'impression.

4. Procédé d'impression au tampon selon l'une ou plusieurs des revendications 1 à 3, caractérisé en ce que le dosage de la quantité de fluide d'impression à introduire dans le cliché d'impression est régulé par la longueur de la phase de la pression de refoulement et/ou par la hauteur de la pression de refoulement.

5. Procédé selon la revendication 4, caractérisé en ce que le remplissage du cliché d'impression s'effectue au moyen d'une unité de dosage volumique.

6. Procédé d'impression au tampon selon l'une ou plusieurs des revendications 1 à 5, caractérisé en ce qu'avant son entrée dans les canaux d'amenée, le fluide d'impression est passé à travers une chambre de collecte, en vue de la régularisation de la pression, et est introduit dans les canaux d'amenée individuels depuis cette chambre.

7. Procédé d'impression au tampon selon l'une ou plusieurs des revendications 1 à 6, caractérisé en ce qu'en vue de l'établissement de différentes résistances à l'écoulement lors du passage du fluide d'impression à travers les canaux individuels, ceux-ci sont configurés avec différentes sections transversales d'écoulement et/ou différentes dimensions en longueur.

8. Procédé d'impression au tampon selon l'une ou plusieurs des revendications 1 à 7, caractérisé en ce que le remplissage du cliché d'impression en fluide d'impression est réalisé à une température différente de la température ambiante, et de préférence plus élevée.

9. Procédé d'impression au tampon selon l'une ou plusieurs des revendications 1 à 8, dans lequel le cliché d'impression est chaque fois rempli en fluide d'impression à des intervalles répétés dans le temps d'une succession de cycles de travail, caractérisé en ce que le support, qui présente la forme d'une bande, est amené sous tension, de manière intermittente et à petite distance au-dessus du cliché d'impression, et pendant la phase du remplissage du cliché d'impression, est chaque fois avancé d'un pas de trame, et ensuite retenu pendant la durée d'une opération d'impression, et est amené par un tampon à venir se poser contre le cliché d'impression, suite à quoi le tampon est relevé, la bande est reculée du cliché d'impression, avancée plus loin d'un pas de trame, et pendant ce temps le cliché d'impression est rempli par le bas en fluide d'impression, pour l'opération d'impression suivante.
